# EUROPÄISCHE PATENTSCHRIFT

(11) **EP 0 324 021 B1**
(45) Veröffentlichungstag und Bekanntmachung des Hinweises auf die Patenterteilung: **24.04.1991**
(21) Anmeldenummer: 88907049.6
(22) Anmeldetag: 07.07.1988
(51) Int. Cl.: F25B 25/02

(54) **RESORPTIONS-WÄRMEWANDLERANLAGE**
RESORPTION HEAT-EXCHANGE INSTALLATION
INSTALLATION D'ECHANGE DE CHALEUR PAR RESORPTION

(30) Priorität: 20.07.1987 DE 3723938
(43) Veröffentlichungstag der Anmeldung: 19.07.1989
(73) Patentinhaber: TCH THERMO-CONSULTING-HEIDELBERG GMBH, D-69120 Heidelberg (DE)
(72) Erfinder: MUCIC, Vinko, D-6903 Walldorf (DE)
(74) Vertreter: Helber, Friedrich G., Dipl.-Ing.
(86) Internationale Anmeldenummer: EP8800607
(87) Internationale Veröffentlichungsnummer: WO8900665

(56) Entgegenhaltungen:
- DE-C- 491 065
- DE-C- 3 119 989
- DE-C- 3 424 949
- DE-C-35 369 53
- US-A- 4 531 374
- US-A- 4 643 000

## Beschreibung

Die Erfindung betrifft eine mit wenigstens einer Kompressions- und einer Expansionsmaschine kombinierte Resorptions-Wärmewandleranlage, wie Wärmepumpe, Kälteanlage oder Wärmetransformator, welche mit einem Zweistoff-Arbeitsmittel, vorzugsweise einem Ammoniak-Wasser-Gemisch betrieben wird, um von wenigstens einer äußeren Wärmequelle zugeführten Wärmeeenergie in Wärmeenergie mit einem abweichenden Temperaturniveau umzuwandeln, und die zwei miteinander gekoppelte Lösungskreisläufe, in denen jeweils auf unterschiedlichen Druck- und Temperaturniveaus Wärmeenergie zur Entgasung des Arbeitsmittels zu- bzw. zur Re- oder Absorption abgeführt wird, und die bei der Entgasung aus der auf niedrigem Druckniveau befindlichen reichen Lösung des einen Lösungskreislaufs ausgetriebene gasförmige Arbeitsmittelkomponente durch die Kompressionsmaschine auf das höhere Druckniveau dieses Lösungskreislaufs und die auf dem höheren Druckniveau des anderen Lösungskreislaufs aus der reichen Lösung ausgetriebene gasförmige Arbeitsmittelkomponente des anderen Lösungskreislaufs durch eine Expansionsmaschine auf ein niedrigeres Druckniveau entspannt wird, und wobei jeder Lösungskreislauf einen vom niedrigeren zum höheren Druckniveau führender Vorlauf für die Lösung und einen vom höheren zum niedrigeren Druckniveau führenden Rücklauf für die Lösung aufweist.

Derartige, mit wenigstens einer Kompressions- und einer Expansionsmaschine arbeitende bekannte Wärmewandleranlagen (DE-PS 35 36 953) mit zwei Lösungskreisläufen stellen im Wirkungsgrad verbesserte Weiterentwicklungen älterer bekannter Resorptions-Wärmewandleranlagen mit zwei Lösungskreisläufen (DE-PS 33 44 599, DE-PS 34 24 950) dar. Bei den bekannten Wärmewandleranlagen werden die beiden Lösungskreisläufe unabhängig voneinander als jeweils geschlossene Lösungskreisläufe betrieben, wobei ihr kontinuierlicher Betrieb allerdings voraussetzt, daß die Mengen- und Konzentrationsbilanz zwischen den beiden Kreisläufen ausgeglichen wird, um Konzentrationsunterschiede in den Kreisläufen infolge unterschiedlicher Mengen von zwischen den Kreisläufen ausgetauschter gasförmiger Arbeitsmittelkomponente zu vermeiden. Während dies ursprünglich dadurch gewährleistet wurde, daß die gasförmige Arbeitsmittelkomponente sowohl hoch- wie niederdruckseitig in gleicher Menge mit gleicher Konzentration ausschließlich in Dampfform ausgetauscht wurde, wobei die Anpassung der Konzentration den Einsatz einer Rektifizierungskolonne in dem Strömungszweig erforderte, in welchem ohne eine solche Rektifizierung eine gasförmige Arbeitsmittelkomponente mit zu hoher Konzentration ausgetauscht würde, wurde der gerätetechnische Aufwand für die Rektifizierungskolonne bei den oben erwähnten bekannten Wärmewandleranlagen bereits dadurch vermindert, daß _ anstelle der Rektifizierungskolonne _ eine zusätzliche Ausgleichsverbindung zwischen den beiden Lösungskreisläufen vorgesehen wurde, über welche flüssige Arbeitsmittelkomponente mengensteuerbar von einer zum anderen Lösungskreislauf gerade in solcher Menge gefördert wurde, daß Konzentrationsunterschiede in beiden Lösungskreisläufen infolge unterschiedlicher Mengen (und Konzentrationen) der hoch- und niederdruckseitig ausgetauschten gasförmigen Arbeitsmittelkomponenten ausgeglichen wurden. Dies erfordert dann allerdings immer noch die kontinuierliche Messung der Mengen und Konzentrationen der gasförmig ausgetauschten Arbeitsmittelkomponenten und eine entsprechende Steuerung der Menge der über die Ausgleichsverbindung strömenden flüssigen Arbeitsmittelkomponente. D.h. auch in diesen Fällen ist eine regelungstechnisch aufwendige Prozeßsteuerung erforderlich.

Demgegenüber liegt der Erfindung die Aufgabe zugrunde, die bekannte, mit wenigstens einer Kompressions- und einer Expansionsmaschine arbeitende Wärmewandleranlage so weiterzubilden, daß der gerätetechnische und regelungstechnische Aufwand und somit die Investitionskosten verringert werden, wobei die Anlage _ auch bei sich ändernden Arbeitsbedingungen in den beiden Lösungskreisläufen _ zumindest keine Wirkungsgradverschlechterungen erfährt.

Ausgehend von einer Wärmewandleranlage der eingangs erwähnten Art wird diese Aufgabe erfindungsgemäß dadurch gelöst, daß die beiden Lösungskreisläufe dadurch gekoppelt sind, daß der Vorlauf jedes Lösungskreislaufs jeweils mit dem Rücklauf des jeweils anderen Lösungskreislaufs ohne Zwischenschaltung von Steuer- oder Regelorganen auf einem gemeinsamen, das hohe Druckniveau des einen und das niedrige Druckniveau des anderen Lösungskreislaufs darstellenden mittleren Druckniveau verbunden sind, und daß in dieser Verbindung eine beiden Kreisläufen gemeinsame Sorptions- bzw. Entgasungseinheit eingeschaltet ist. Bei dieser Schaltung, bei der sich die beiden Lösungskreisläufe also auf unterschiedlichen Druckniveaus befinden, wobei der hohe Druck des einen Kreislaufs gleich dem niedrige Druck des zweiten Kreislaufs ist, ist es möglich, eine Früher in den beiden Kreisläufen jeweils gesondert vorzusehende Funktionseinheit zu einer gemeinsamen Einheit zu vereinigen, wobei die Steuerung von Konzentrationsunterschieden in den Lösungskreisläufen entfällt, nachdem diese direkt gekoppelt sind, d.h. das Arbeitsmittel in beiden Kreisläufen gleiche Konzentration hat, so daß ein gesteuerter Austausch von Arbeitsmittel zwischen den Kreisläufen zum Zweck des Konzentrationsausgleichs entfällt.

Wenn die Wärmewandleranlage als Wärmepumpe bzw. Kälteanlage geschaltet ist, ist die Ausgestaltung zweckmäßig so getroffen, daß der Resorber des auf niedrigem Druckniveau befindlichen ersten Lösungskreislaufs und der Absorber des auf höherem Druckniveau befindlichen zweiten Lösungskreislaufs zu der gemeinsamen Sorptionseinheit zusammengefaßt sind, in welcher einerseits die im Entgaser des ersten Lösungskreislaufs bei niedrigem Druck und niedriger Temperatur ausgetriebene gasförmige Arbeitsmittelkomponente nach Druck- und Temperaturanhebung mittels der Kompressionsmaschine und andererseits die im Entgaser des zweiten Lösungskreislaufs bei hohem Druck und hoher Temperature ausgetriebene gasförmige Arbeitsmittelkomponente unter Druck- und Temperaturabsenkung in der Expansionsmachine auf dem gemeinsamen mittleren Druckniveau bei einer Zwischentemperatur in der armen Lösung re- bzw. absorbiert werden. Ein wesentlicher Vorteil dieser Wärmepumpen-Schaltung mit direkt gekoppelten Lösungskreisläufen liegt darin, daß das Verhältnis der Mengen der bei der niedrigen Temperatur und niedrigem Druck im Entgaser des ersten Lösungskreislaufs und bei hoher Temperatur und hohem Druck im Entgaser des zweiten Lösungskreislaufs ausgetriebenen gasförmigen Druckmittelkomponente vollständig beliebig sein kann, so daß also auch eine Wärmequelle niedriger und hoher Temperatur mit extrem unterschiedlichen oder auch sich ändernden anfallenden Wärmemengen zusammenschaltbar sind.

Beim Einsatz als Wärmetransformator ist die Ausgestaltung andererseits so getroffen, daß der Entgaser des auf hohem Druckniveau befindlichen ersten Lösungskreislaufs und der Entgaser des auf niedrigem Druck befindlichen zweiten Lösungskreislaufs zu einem gemeinsamen Entgaser zusammengefaßt sind, in welchem auf dem mittleren Druckniveau und bei einer Zwischentemperatur gasförmige Arbeitsmittelkomponente aus der reichen Lösung ausgetrieben und dann teilweise unter Druck- und Temperaturerhöhung mittels der Kompressionsmaschine zum Resorber des ersten Lösungskreislaufs und teilweise unter Druck- und Temperaturabsenkung in der Expansionsmaschine zum Absorber des zweiten Lösungskreislaufs geführt und dort jeweils in der armen Lösung resorbiert bzw. absorbiert wird. Die so aufgebaute Wärmetransformator-Schaltung hat den wesentlichen Vorteil, daß die im Entgaser ausgetriebene gasförmige Arbeitsmittelkomponente in beliebigen Mengenverhältnissen auf die Lösungskreisläufe verteilt werden kann. D.h. es kann entweder ein größerer Teil der gasförmigen Arbeitsmittelkomponente unter Druckerhöhung und durch anschließende Resorption zur Erzeugung von Nutzwärme hoher Temperatur und ein entsprechend geringerer Teil unter Druckabsenkung in einer Expansionsmaschine zur Erzeugung mechanischer Energie oder auch umgekehrt verwendet werden, je nachdem, ob im speziellen Anwendungsfall eher Wärmeenergie oder mechanische Energie benötigt wird.

Die Erfindung ist in der folgenden Beschreibung zweier Ausführungsbeispiele in Verbindung mit der Zeichnung näher erläutert, und zwar zeigt:
Fig. 1 einen schematischen Schaltplan eines als Wärmepumpe arbeitenden Ausführungsbeispiels der erfindungsgemäßen Wärmewandleranlage;
Fig. 2 die in der Wärmepumpe gemäß Figur 1 ablaufenden Zustandsänderungen des Arbeitsmittels schematisch in einem p,ξ-Diagramm;
Fig. 3 einen schematischen Schaltplan eines als Wärmetransformator arbeitenden Ausführungsbeispiels der erfindungsgemäßen Wärmewandleranlage; und
Fig. 4 die im Wärmetransformator gemäß Figur 3 ablaufenden Zustandsänderungen des Arbeitsmittels schematisch in einem p,ξ-Diagramm.

Figur 1 zeigt schematisch den schaltungsmäßigen Aufbau eines in seiner Gesamtheit mit 10 bezeichneten, als Wärmepumpe ausgebildeten Ausführungsbeispiels, während in Figur 2 die Darstellung so getroffen ist, daß die horizontale Lage der dargestellten Funktionsbauteile bzw. Leitungen schematisch die Konzentration und ihre senkrechte Lage schematisch den Druck im Zweistoff-Arbeitsmittel prinzipiell veranschaulicht.

Die Anlage 10 weist zwei Lösungskreisläue I und II für das vorzugsweise aus einem Ammoniak-Wasser-Gemisch bestehende Arbeitsmittel auf, wobei die Lösungskreisläufe allerdings _ wie im folgenden noch näher erläutert wird _ direkt gekoppelt sind.

Der in Figur 1 unten dargestellte Lösungskreislauf I weist einen Entgaser 12 und eine, den Resorber dieses Lösungskreislaufs darstellende Sorptionseinheit 14 auf, die durch Leitungen 16 und 18 mit eingeschalteter Lösungspumpe 20 bzw. Drosselorgan 22 verbunden sind. In dem auf niedrigem Druck p₁ befindlichen Entgaser 12 wird aus der über die Leitung 18 zuströmenden reichen Lösung des Arbeitsmittels durch Zufuhr von Wärme auf einem niedrigen Temperaturniveau t₁ gasförmige Arbeitsmittelkomponente in eine Verbindungsleitung 24 mit eingeschaltetem Kompresor 26 ausgetrieben, in welchem die gasförmige Arbeitsmittelkomponente auf einen Zwischendruck p₂ verdichtet wird. Die über die Leitung 16 aus dem Entgaser 12 austretende arme Lösung strömt dann von der Lösungspumpe 20 gefördert und im Druck ebenfalls auf p₂ angehoben zur Sorptionseinheit 14, welche über eine Zweigleitung 28 an der Verbindungsleitung 24 angeschlossen ist, so daß in ihr über die Zweigleitung 28 zurückgeführte gasförmige Arbeitsmittelkomponente wieder in der armen Lösung resorbiert werden kann, wobei Resorptionswärme bei einer gegenüber t₁ erhöhten Zwischentemperatur t₂ anfällt, die als Nutzwärme abgeführt werden kann. Aus der Sorptionseinheit 14 strömt dann wieder reiche Lösung über die Leitung 18 zurück zum Entgaser 12, wobei das Drosselorgan 22 den Druck wieder auf p₁ absenkt. Durch einen im Bereich des Zwischendrucks p₂ zwischen die Leitungen 16 und 18 geschalteten Wärmewechsler 30 wird in der reichen Lösung enthaltene Wärmeenergie auf die arme Lösung übertragen. Im bisher beschriebenen Umfang stellt die Anlage also praktisch eine Zweistoff-Kompressions-Wärmepumpe dar, in welcher grundsätzlich weitere Maßnahmen zur Verbesserung ihrer Leistungsziffer, z.B. die in der _ nicht vorveröffentlichten _ Patentanmeldung P 37 16 642.5 offenbarten Maßnahmen zur zusätzlichen Entgasung der armen Lösung auf einem zwischen p₁ und p₂ liegenden Druck mittels Wärmeübertragung aus der reichen Lösung und Verdichtung der hierbei ausgetriebenen gasförmigen Arbeitsmittelkomponente auf den Druck p₂ und Förderung der zusätzlich anfallenden Menge der gas förmigen Arbeitsmittelkomponente in die Sorptionseinheit, verwirklicht werden können. Da diese Maßnahmen aber nicht Gegenstand der vorliegenden Anmeldung sind, werden sie im Rahmen der vorliegenden Anmeldung nicht im einzelnen beschrieben und _ der Übersichtlichkeit halber _ in der Zeichnungsfigur auch nicht dargestellt.

Die Anlage 10 weist außerdem den in den Zeichnungsfiguren oben dargestellten zweiten Lösungskreislauf II auf, in welchem die den Absorber dieses zweiten Lösungskreislaufs darstellende Sorptionseinheit 14 mit einem Desorber 32 über Leitungen 34 und 36 mit eingeschalteter Lösungspumpe 38 bzw. Drosselorgan 40 sowie einem weiteren Wärmewechsler 42 verbunden ist. In dem gegenüber der Sorptionseinheit 14 auf höherem Druck p₃ befindlichen Desorber 32 wird bei einer Temperatur t₃ > t₂ Wärmeenergie zugeführt und somit aus der über die Leitung 34 zuströmenden reichen Lösung gasförmige Arbeitsmittelkomponente in eine Verbindungsleitung 44 ausgetrieben, in welcher eine Expansionsmaschine 46 _ beispielsweise einer Ammoniak-Turbine _ angeordnet ist, in welcher der Druck in der gasförmigen Arbeitsmittelkomponente auf p₂ abgesenkt wird, wobei die Expansionsmaschine Arbeit leistet, die in einem Generator 48 in elektrische Energie umgewandelt und/oder auch zum direkten Antrieb weiterer Maschinen, z.B. des Kompressors 26 verwendet werden kann. Der hinter der Expansionsmaschine 46 verlaufende Zweig der Verbindungsleitung 44 ist ebenfalls an die Zweigleitung 28 angeschlossen, d.h. auch die im Desorber 32 ausgetriebene gasförmige Arbeitsmittelkomponente wird in die Sorptionseinheit 40 zurückgeführt. Da andererseits auch die Leitungen 34 und 36 des Lösungskreislaufs II an die Sorptionseinheit 14 angeschlossen sind, _ was die Figur 1 durch Verbindung der Leitung 36 mit der Leitung 16 unmittelbar vor deren Eintritt in die und die Verbindung der Leitung 34 mit der Leitung 18 unmittelbar nach deren Austritt aus der Sorptionseinheit 14 veranschaulicht ist _ sind die Lösungskreisläufe I und II also nicht voneinander getrennt, sondern direkt miteinander verbunden. Die Sorptionseinheit 14 muß also auf den Durchsatz der vom Entgaser 12 und vom Desorber 32 zuströmenden Menge von armer Lösung sowie der Re- bzw. Absorption der im Entgaser 12 und im Desorber 32 ausgetriebenen gasförmigen Arbeitsmittelkomponente ausgelegt sein. Den kontinuierlichen Betrieb der Anlage 10 beeinträchtigende Konzentrationsunterschiede in den Lösungskreisläufen I und II können demnach nicht auftreten, da die Lösungskreisläufe ja gekoppelt sind.

Die in dem von der Expansionsmaschine 46 angetriebenen elektrischen Generator 48 erzeugte elektrische Energie fällt als zusätzliche Nutzenergie an, von der allerdings die zum Antrieb des Kompressors 26 erforderliche Antriebsenergie bei der Berechnung des Gesamtwirkungsgrades der Anlage abzuziehen ist.

Die in den Figuren 3 und 4 gezeigte, in ihrer Gesamtheit mit 50 bezeichnete, als Wärmetransformator arbeitende Wärmewandleranlage weist einen der Wärmewandleranlage 10 entsprechenden grundsätzlichen Aufbau mit zwei auf unterschiedlichen Druckniveaus betriebenen, bei einem Zwischendruck p₂ direkt zusammengeschalteten Lösungskreisläufen I und II auf, wobei aber die funktionellen Unterschiede eines Wärmetransformators gegenüber einer Wärmepumpe zu beachten sind. Der in den Zeichnungsfiguren oben dargestellte Lösungskreislauf I wird von einem _ gleichzeitig Teil des Lösungskreislaufs II bildenden _ Entgaser 52 gebildet, welcher mit einem Resorber 54 über Leitungen 56, 58 mit eingeschalteter Lösungspumpe 60 bzw. Drosselorgan 62 verbunden ist. In dem auf dem Zwischendruck befindlichen Entgaser 52 wird aus der über die Leitung 58 zugeführten reichen Lösung des Arbeitsmittels durch Zufuhr von Wärme auf dem Temperaturniveau t₂ gasförmige Arbeitsmittelkomponente in einen an eine Verbindungsleitung 64 mit eingeschaltetem Kompressor 66 angeschlossenen Verbindungsleitungszweig 68 ausgetrieben. Der Kompressor 66 fördert die ihm vom Entgaser 52 zuströmende gasförmige Arbeitsmittelkomponente unter Druckerhöhung auf den Druck p₃ zum Resorber 52, wo sie unter Abfuhr der dabei bei der Temperatur t₃ anfallenden Resorptionswärme in der dort nach Druckerhöhung durch die Lösungspumpe 60 über die Leitung 56 zuströmenden armen Lösung resorbiert wird. Die reiche Lösung strömt dann über die Leitung 58 und nach Druckabsenkung im Drosselorgan 62 zum Entgaser 52 zurück. Ein Wärmewechsler 70 überträgt auch hier wiederum von der in der Leitung 58 strömenden reichen Lösung Wärmeenergie auf die in der Leitung 56 strömende arme Lösung. Der Lösungskreislauf I kann also auch hier wiederum als Zweistoff-Kompressions-Wärmepumpe aufgefaßt werden, wobei das im Zusammenhang mit der Anlage 10 für den Lösungskreislauf I bezüglich der Verbesserung der Leistungsziffer einer solchen Kompressions-Wärmepumpe durch weitere Maßnahmen Ausgeführte auch bezüglich des Lösungskreislaufs I der Wärmewandleranlage 50 gilt. Die im Resorber 52 mit der Temperatur t₃ > t₂ anfallende Wärmeenergie stellt in diesem Falle also Nutzenergie dar.

Der Lösungskreislauf II wird neben dem _ wie erwähnt auch Teil des Lösungskreislaufs I bildenden _ Entgaser 52 von einem Absorber 72 gebildet, der mit dem Entgaser 52 über Leitungen 74, 76 mit eingeschalteter Lösungspumpe 78 bzw. Drosselorgan 80 verbunden ist, wobei auch hier wieder durch einen Wärmewechsler 82 Wärme von der in der Leitung 74 strömenden reichen Lösung auf die in der Leitung 76 strömende arme Lösung übertragen wird. An dem aus dem Entgaser 52 angeschlossenen und die ausgetriebene gasförmige Arbeitsmittelkomponente abfördernden Verbindungszweig 68 ist _ neben der Verbindungsleitung 64 _ eine weitere Verbindungsleitung 84 angeschlossen, in welche eine einen Generator 88 antreibende Expansionsmaschine 86 eingeschaltet ist. Über die Verbindungsleitung 48 wird ein Teil der im Entgaser 52 ausgetriebenen gasförmigen Arbeitsmittelkomponente nach Druckerniedrigung in der Expansionsmaschine 86 auf p₁ in den Absorber 72 zurückgeführt und dort unter Abfuhr von Absorptionswärme bei einem Temperaturniveau t₁ in der über die Leitung 76 zugeführten und im Drosselorgan 80 ebenfalls auf den Druck p₁ abgesenkten armen Lösung absorbiert. Die dadurch wieder reichere Lösung strömt dann über die Leitung 74 unter Druckerhöhung durch die Lösungspumpe 78 auf den Druck p₂ wieder zum Entgaser 52 zurück. Auch bei diesem Ausführungsbeispiel ist die direkte Koppelung der beiden Lösungskreisläufe I und II wiederum dadurch veranschaulicht, daß die Leitungen 58 und 74 bzw. 56 und 76 als unmittelbar vor dem Eintritt in bzw. unmittelbar nach dem Austritt aus dem Entgaser 52 direkt miteinander verbunden dargestellt sind. Konzentrationsunterschiede zwischen den Lösungskreisläufen I und II, welche durch gesonderte Maßnahmen ausgeglichen werden müßten, können also auch beim Betrieb der Wärmewandleranlage 50 als Wärmetransformator nicht auftreten.

## Patentansprüche

1. Mit wenigstens einer Kompressions- (26; 66) und einer Expansionsmaschine (46; 86) kombinierte Resorptions-Wärmewandleranlage, wie Wärmepumpe, Kälteanlage (10) oder Wärmetransformator (50), welche mit einem Zweistoff-Arbeitsmittel, vorzugsweise einem Ammoniak-Wasser-Gemisch, betrieben wird, um von wenigstens einer äußeren Wärmequelle zugeführte Wärmeenergie in Wärmeenergie mit einem abweichenden Temperaturniveau umzuwandeln, und die zwei miteinander gekoppelte Lösungskreisläufe (I; II) aufweist, in denen jeweils auf unterschiedlichen Druck- und Temperaturniveaus Wärmeenergie zur Entgasung des Arbeitsmittels zu- bzw. zur Re- oder Absorption abgeführt wird, und die bei der Entgasung aus der auf niedrigem Druckniveau befindlichen reichen Lösung des einen Lösungskreislaufs (I) ausgetriebene gasförmige Arbeitsmittelkomponente durch die Kompressionsmaschine (26; 66) auf das höhere Druckniveau dieses Lösungskreislaufs (I) und die auf dem höheren Druckniveau des anderen Lösungskreislaufs (II) aus der reichen Lösung ausgetriebene gasförmige Arbeitsmittelkomponente des anderen Lösungskreislaufs (II) durch eine Expansionsmaschine (46; 86) auf ein niedriges Druckniveau entspannt wird, und wobei jeder Lösungskreislauf (I; II) einen vom niedrigen zum höheren Druckniveau führenden Vorlauf für die Lösung und einen vom höheren zum niedrigen Druckniveau führenden Rücklauf für die Lösung aufweist, **dadurch** **gekennzeichnet**, daß die beiden Lösungskreisläufe (I, II) dadurch gekoppelt sind, daß der Vorlauf jedes Lösungskreislaufs(I bzw. II) jeweils mit dem Rücklauf des jeweils anderen Lösungskreislaufs (II bzw. I) ohne Zwischenschaltung von Steuer- oder Regelorganen auf einem gemeinsamen, das hohe Druckniveau des einen und das niedrige Druckniveau des anderen Lösungskreislaufs darstellenden mittleren Druckniveau (p₂) verbunden sind, und daß in dieser Verbindung eine beiden Kreisläufen gemeinsame Sorptions- (14) bzw. Entgasungseinheit eingeschaltet ist.

2. Wärmewandler anglage nach Anspruche 1, dadurch gekennzeichnet, daß der Wärmewandler als Wärmepumpe ausgebildet und der Resorber des auf niedrigem Druckniveau befindlichen ersten Lösungskreislaufs (I) und der Absorber des auf höherem Druckniveau befindlichen zweiten Lösungskreislaufs (II) zu der gemeinsamen Sorptionseinheit (14) zusammengefaßt sind, in welcher einerseits die im Entgaser (12) des ersten Lösungskreislaufs (I) bei niedrigem Druck (p₁) und niedriger Temperatur (t₁) ausgetriebene gasförmige Arbeitsmittelkomponente nach Druck- und Temperaturanhebung mittels der Kompressionsmaschine (26) und andererseits die im Entgaser (32) des zweiten Lösungskreislaufs (II) bei hohem Druck (p₃) und hoher Temperatur (t₃) ausgetriebene gasförmige Arbeitsmittelkomponente unter Druck- und Temperaturabsenkung in der Expansionsmaschine (46) auf dem gemeinsamen mittleren Druckniveau (p₃) und bei einer Zwischentemperatur (t₂) in der armen Lösung re- bzw. absorbiert werden.

3. Wärmewandleranlage nach Anspruch 1, dadurch gekennzeichnet, daß die Anlage als Wärmetransformator ausgebildet und der Entgaser des auf hohem Druckniveau befindlichen ersten Lösungskreislaufs (I) und der Entgaser des auf niedrigem Druckniveau befindlichen zweiten Lösungskreislaufs (II) zu einem gemeinsamen Entgaser (52) zusammengefaßt sind, in welchem auf dem mittleren Druckniveau (p₂) und bei einer Zwischentemperatur (t₂) gasförmige Arbeitsmittelkomponente aus der reichen Lösung ausgetrieben und dann teilweise unter Druck- und Temperaturerhöhung mittels der Kompressionsmaschine (66) zum Resorber (54) des ersten Lösungskreislaufs (I) und teilweise unter Druck-und Temperaturabsenkung in der Expansionsmaschine (86) zum Absorber (72) des zweiten Lösungskreislaufs (II) geführt und dort jeweils in der armen Lösung re- bzw. absorbiert wird.

## Revendications

1. Installation de conversion de chaleur à résorption combinée avec une machine de compression (26; 66) et une machine d'expansion (46; 86), telle que pompe à chaleur, installation frigorifique (10) ou transformateur de chaleur (50), fonctionnant avec un fluide de travail binaire, de préférence un mélange ammoniac-eau, pour convertir de l'énergie thermique amenée d'au moins une source extérieure de chaleur en énergie thermique à un niveau de température différent, et qui présente deux circuits de solution (I, II) couplés l'un à l'autre dans lesquels, de l'énergie thermique est fournie à des niveaux de pression et de température différents pour le dégazage du fluide de travail, ou pour la résorption ou l'absorption, et le constituant gazeux du fluide de travail, chassé, lors du dégazage, de la solution riche, se trouvant au bas niveau de pression, de l'un des circuits de solution (I), est comprimé par la machine de compression (26; 66) au niveau de pression plus élevé de ce circuit de solution (I), et le constituant gazeux du fluide de travail de l'autre circuit de solution (II), chassé de la solution riche au niveau de pression plus élevé de cet autre circuit de solution (II), est détendu par la machine d'expansion (46; 86) à un bas niveau de pression, et chaque circuit de solution (I, II) présentant un aller de solution menant du bas niveau de pression au niveau de pression plus élevé et un retour de solution menant du niveau de pression plus élevé au bas niveau de pression, caractérisée par le fait que les deux circuits de solution (I, II) sont couplés par liaison de l'aller de chacun (I ou II) au retour de l'autre (I,II), sans intercalation d'organes de commande ou de régulation, à un niveau de pression moyen commun (p₂) représentant le haut niveau de pression d'un circuit de solution et le bas niveau de pression de l'autre circuit de solution, et que dans cette liaison est monté un groupe de sorption (14) ou de dégazage commun aux deux circuits.

2. Installation de conversion de chaleur selon la revendication 1, caractérisée par le fait qu'elle est conçue comme pompe à chaleur et le résorbeur du premier circuit de solution (I), se trouvant au bas niveau de pression, et l'absorbeur du deuxième circuit de solution (II), se trouvant au niveau de pression plus élevé, sont groupés en le groupe de sorption commun (14), dans lequel, d'une part, le constituant gazeux du fluide de travail chassé à basse pression (p₁) et basse température (t₁) dans le dégazeur (12) du premier circuit de solution (I), après élévation de pression et de température au moyen de la machine de compression (26), et, d'autre part, le constituant gazeux du fluide de travail chassé à pression élevée (p₃) et température élevée (t₃) dans le dégazeur (32) du deuxième circuit de solution (II), avec abaissement de pression et de température dans la machine d'expansion (46), sont résorbés ou absorbés dans la solution pauvre au niveau de pression moyen commun (p₂) et à une température intermédiaire (t₂).

3. Installation de conversion de chaleur selon la revendication 1, caractérisée par le fait qu'elle est conçue comme transformateur de chaleur et le dégazeur du premier circuit de solution (I), se trouvant au niveau de pression élevé, et le dégazeur du deuxième circuit de solution (II), se trouvant au bas niveau de pression, sont groupés en un dégazeur commun (52) dans lequel du constituant gazeux du fluide de travail est, au niveau de pression moyen (p₂) et à une température intermédiaire (t₂), chassé de la solution riche, puis, en partie, avec élévation de pression et de température au moyen de la machine de compression (66), conduit au résorbeur (54) du premier circuit de solution (I), et en partie, avec abaissement de pression et de température dans la machine d'expansion (86), conduit à l'absorbeur (72) du deuxième circuit de solution (II), et y est résorbé ou absorbé dans la solution pauvre.

## Claims

1. Resorptive thermal conversion apparatus combined with at least one compression machine (26; 66) and one expansion machine (46; 86) such as a heat pump, a refrigeration machine (10) or heat engine (50), which is operated with a binary refrigerant, preferably a mixture of ammonia and water, for the purpose of converting thermal energy supplied by an external heat source to thermal energy at a different temperature level, and which has two solution circuits (I, II) coupled together in which thermal energy at different pressure and temperature levels is put in for the evaporation of the refrigerant or removed for absorption or resorption, while the gaseous component of the refrigerant, driven by evaporation at a low pressure level from the rich solution of the one solution circuit (I), is compressed by the compression machine (26; 66) to the higher pressure level of this solution circuit (I), and the gaseous component of the refrigerant of the other solution circuit (II), driven from the rich solution at the higher pressure level of the other solution circuit, is expanded by an expansion machine (46; 86) to the lower pressure level of this other solution circuit,and while each solution circuit (I; II) comprise a feed line for the solution from the lower to the higher pressure level, and a return for the solution from the higher to the lower pressure level,
**characterized** **in that**
the two solution circuits (I, II) are coupled together by connecting the output of the one solution circuit (I or II), without the interposition of controlling or regulating means, to the return of the other solution circuit (II or I) at a common average pressure level (p₂) which represents the high pressure level of the one solution circuit and the low-pressure level of the other solution circuit, and in that in this connection there is interposed a sorption unit (14) or evaporator unit common to both circuits.

2. Resorptive thermal conversion apparatus in accordance with claim 1, characterized in that the resorptive thermal conversion apparatus is constructed as a heat pump and in that the resorber of the first solution circuit (I) that is at a low pressure level, and the absorber of the second solution circuit (II) that is at a higher pressure level, are combined in a common sorption unit (14) in which, on the one hand, the gaseous refrigerant component driven out at low pressure (p₁) and low temperature (t₁) in the evaporator (12) of the first solution circuit (I) is resorbed in the poor solution at an intermediate temperature (t₃) and at an intermediate pressure (p₃) after its pressure and temperature are raised by the compression machine (26), and, on the other hand, the gaseous refrigerant component driven out at high pressure (p₃) and high temperature (t₃) in the evaporator (32) of the second solution circuit (II) is absorbed in the poor solution at an intermediate temperature (t₂) and at the common average pressure level (p₂) after its pressure and temperature are reduced in the expansion machine (46).

3. Resorptive thermal conversion apparatus in accordance with claim 1, characterized in that the apparatus is constructed as a heat engine and in that the evaporator of the first solution circuit (I) at high pressure level and the evaporator of the second solution circuit (II) at low pressure are combined in a common evaporator (52) in which the gaseous refrigerant component at the medium pressure level (P₂) and at an intermediate temperature (t₂) is driven out of the rich solution and then, after a partial increase in pressure and temperature by the compression machine (66), is fed to the resorber (54) of the first solution circuit (I), and, after a partial reduction of pressure and temperature in the expansion machine (86), to the absorber (72) of the second solution circuit (II), where it is resorbed and absorbed, as the case may be, in the poor solution.
